# EUROPÄISCHE PATENTSCHRIFT

(11) **EP 0 813 942 B1**
(45) Veröffentlichungstag und Bekanntmachung des Hinweises auf die Patenterteilung: **10.12.2003**
(21) Anmeldenummer: 97109696.1
(22) Anmeldetag: 13.06.1997
(51) Int. Cl.: B28B 3/00, B28B 7/44, B28B 13/02, B28B 17/00, B28B 1/52

(54) **Verfahren zum Herstellen eines Formteils, Presse zum Ausführen des Verfahrens und nach dem Verfahren hergestelltes Formteil**
Process for making a moulded article, press for performing the method and moulded article obtained according to the method
Procédé pour la fabrication d'un élément moulé, presse pour l'exécution du procédé et élément moulé fabriqué suivant le procédé

(30) Priorität: 18.06.1996 DE 19624298
(43) Veröffentlichungstag der Anmeldung: 29.12.1997
(73) Patentinhaber: Laeis + Bucher GmbH, 54290 Trier (DE)
(72) Erfinder: Eping, Karl Antonius Paul, 54292 Trier (DE)
(74) Vertreter: Patentanwälte Leinweber & Zimmermann

(56) Entgegenhaltungen:
- EP-A- 0 493 095
- AU-A- 4 193 278
- DE-C- 525 059
- DE-C- 820 801
- FR-A- 973 794
- FR-A- 1 008 672
- FR-A- 1 511 233
- FR-A- 2 307 627
- FR-A- 2 688 162
- GB-A- 1 048 047
- US-A- 2 067 401
- US-A- 2 672 670
- US-A- 4 036 570
- FOURNIER D H: "NEW TECHNOLOGIES IN REFRACTORY FORMING AND THEIR EFFECTS ON PRODUCT PERFORMANCE" CERAMIC ENGINEERING AND SCIENCE PROCEEDINGS, Bd. 16, Nr. 1, 1.Januar 1995, Seiten 153-159, XP000506816
- "PNEUMATISCHER BEFUELLUNGSAUS GLEICH IN DER STEINFERTIGUNG THE PNEUMATIC FILLING EQUALISER IN BLOCK PRODUCTION" BETONWERK + FERTIGTEIL TECHNIK, Bd. 62, Nr. 8, August 1996, Seite 156/157 XP000622090

## Beschreibung

Die Erfindung betrifft ein Verfahren zum Herstellen eines Formteils aus mindestens einer Mischung mit mindestens den Bestandteilen Sand, Zuschlagstoffe, Zement und Wasser nach dem Oberbegriff des Anspruchs 1.

Im Bausektor im weiteren Sinne sowie in der Feuerfestindustrie werden zementgebundene Erzeugnisse im Betongießverfahren bzw. durch Vibrationsverdichtung oder unter Anwendung von Preßdrücken in der Größenordnung von 2 kN/cm² hergestellt.

Mit Hilfe von Abbindebeschleunigern bzw. -verzögerern können Anpassungen an die Herstellungstechnologie vorgenommen werden. Die Aushärte- und Trockenzeit bis zur Transportfähigkeit der Teile beträgt in der Regel mehr als 10 bis 15 Stunden.

Von entscheidender Bedeutung ist der Wassergehalt bezogen auf die zugegebene Zementmenge. Das Wasser reagiert nämlich im Laufe des Abbinde- und Aushärteprozesses mit dem Zement. Dabei bilden sich sogenannte Hydratphasen, d.h. chemische und mineralogische Reaktionsprodukte, die für die Festigkeit und die Härte des Betonwerkstoffs sorgen. Um zu einer vollständigen Reaktion insbesondere des Zements zu kommen, wird im allgemeinen mit einem überstöchiometrischen Wassergehalt gearbeitet. Dieser hohe Wassergehalt und die damit einhergehende Konsistenz der Masse sorgt darüber hinaus bei der Rüttel- und Vibrationsverdichtung für eine gute Verdichtbarkeit der Masse. Entscheidend für die Festigkeit und Härte des Betonwerkstoffs ist darüber hinaus die Einbindung der mineralischen Grobkomponenten in die Bindematrix, die aus dem Zement resultiert. Auf der anderen Seite sind die Rohstoffeinstandskosten um so preiswerter, je geringer der Zementgehalt ist, d.h. je weniger Bindematrix vorhanden ist. Mit anderen Worten führt ein Sparen am Zementgehalt zu schlechten technologischen Prüfwerten. Die Vibrations- bzw. Rüttelverdichtung fördert zudem die Entmischungsneigung. Ferner lassen sich mit der vorstehend beschriebenen herkömmlichen Technologie Stoffe mit einer Partikelgröße von weniger als 2 mm (Durchmesser) nicht zu einer hinreichenden Gründichte und Grünfestigkeit verdichten. Schließlich müssen bei Anwendung der vorstehend beschriebenen herkömmlichen Technologie in bezug auf die Maßhaltigkeit, besonders aber in bezug auf die Oberflächenbeschaffenheit von Bauteilen, allzu hohe Erwartungen gedämpft werden.

Bei Vibrations- bzw. Rüttelverfahren handelt es sich um Verdichtungstechnologien mit enormem Maschinenverschleiß. Darüber hinaus sind die damit hergestellten Betonformteile nach der Abformung aufgrund der Massenkonsistenz nicht mit Absetzanlagen abnehmbar. Sie müssen vielmehr auf einem Blech aufgesetzt zunächst aushärten, um später in einer Trockenkammer von dem überstöchiometrischen Wasseranteil befreit zu werden.

Ein weiterer Nachteil der genannten herkömmlichen Verdichtungsverfahren durch Rütteln bzw. Vibrieren liegt in dem extremen Lärmpegel.

Ferner ist in der GB 10 48 047 ein Verfahren zum Herstellen von Steinen beschrieben, bei denen eine plastische Mischung aus Sand und Zement mit einer hydraulischen Presse verpreßt und das so erhaltene Zwischenprodukt danach unter hohem Druck in einer feuchten Umgebung ausgehärtet wird. Bei einem in der FR 23 07 627 beschriebenen Verfahren zur Herstellung von Zementprodukten mit einer hohen Festigkeit wird der Zement zunächst prä- bzw. vorhydratisiert, dann in eine Form gegossen und verpreßt und schließlich in einem feuchten Lagerraum ausgehärtet.

Der Erfindung liegt die Aufgabe zugrunde, ein Verfahren der eingangs genannten Art anzugeben, mit dem auf preiswerte Art und Weise und ohne größere Lärmbelästigung Formteile mit großer Festigkeit und großer Härte sowie mit guter Maßhaltigkeit und guter Oberflächenbeschaffenheit hergestellt werden können, wobei das Verfahren ohne Verzögerungen durchgeführt werden können soll.

Erfindungsgemäß wird die gestellte Aufgabe durch die im kennzeichnenden Teil des Anspruchs 1 angegebene Weiterbildung der bekannten Verfahren gelöst.

Mit anderen Worten liegt der Erfindung der Gedanke zugrunde, das durch Absenkung des Wassergehaltes auf einen Wert, der die Mischung rieselfähig macht, die aus der Trockenpreßtechnologie bekannten Herstellungsverfahren auf zementgebundene Baustoffe übertragen werden können. Die Erfindung geht dabei von der verblüffend einfachen Erkenntnis aus, daß durch Verpressen einer rieselfähigen Mischung mit Drücken von vorzugsweise mindestens 5 kN/cm² der Kontakt zwischen Zement und Wasser bzw. Bindephase und grobkörnigem Material sehr intensiv ist. Dadurch können die Abbindereaktionen und die Verkittung des Systems wesentlich leichter und intensiver ablaufen, wodurch insbesondere die Menge an kostenintensiven Rohstoffkomponenten wie Zement reduziert werden kann, ohne Einbußen in bezug auf die Härte und die Festigkeit in Kauf nehmen zu müssen.

Die Flexibilität der Preßtechnologie erlaubt die Darstellung geometrisch anspruchsvoller Formkörper, die mit der eingangs beschriebenen konventionellen Technologie nicht herstellbar sind. Da der Wassergehalt so weit reduziert ist, daß die Mischung rieselfähig bleibt, kann das vorhandene Wasser - unter Unterstützung durch den aufgebrachten Druck - vollständig und unverzüglich mit dem Zement reagieren, weshalb keine Nachbehandlungsschritte, wie Aushärten, Zwischenlagerung und Trocknung erforderlich sind.

Spezifische Preßdrücke hydraulischer Pressen von bis zu 25 kN/cm² verdichten die entsprechenden rieselfähigen Mischungen ohne Vibration und ohne Rütteln zu Formteilen mit hoher Grünfestigkeit.

Der hohe Preßdruck von vorzugsweise mindestens 5 kN/cm² führt zu einem innigen Kontakt aller Versatzkomponenten. Insbesondere die Zement-Wasser-Verbindung und - Verteilung in der kompaktierten Preßmasse sind so intensiv, daß auch bei reduziertem Zementgehalt hohe Festigkeiten erreicht werden können. Dadurch werden erhebliche Kosten gespart. Die Kaltdruckfestigkeit von mit dem erfindungsgemäßen Verfahren hergestellten Formteilen erreicht Werte, die mit konventioneller Technologie oder niedrigen Preßdrücken nicht erreicht werden können.

Die Grünfestigkeiten der Formteile sind bereits unmittelbar nach dem Pressen so hoch, daß mit einem Roboter ein Abnehmen aus der Presse und Absetzen auf Paletten problemlos möglich ist. Die Grünstandsfestigkeiten erlauben ein Stapeln der Formteile in bis zu sieben Schichten, was mit bisherigen Verfahren wegen der mangelnden Festigkeiten nicht möglich war.

Die mit dem erfindungsgemäßen Verfahren erreichten Dichtewerte der Formteile liegen über denjenigen, die auf Rüttel- bzw. Vibrationspressen hergestellt worden sind. Die Porositäten liegen bei Grobversätzen unter 1 %. Diese Werte sind mit herkömmlichen Verfahren nicht erreichbar und bringen Frostbeständigkeiten, die denen von Natursteinen gleichkommen. Feinversätze, die konventionell nicht herstellbar sind, lassen sich mit dem erfindungsgemäßen Verfahren problemlos verdichten. Damit sind erstmals Sande mit Zementbindung in dieser Art herstellbar. Insgesamt ist die Oberflächengüte von Formteilen nach dem erfindungsgemäßen Verfahren deutlich besser als bei bekannten Verfahren.

Bei Rüttelverdichtungen setzen sich meist Feinbestandteile und Flüssigkeiten an der Formkörperoberfläche ab. Solche Entmischungen sind aufgrund der rieselfähigen Konsistenz der Mischung nach der Erfindung weder vor dem Verpressen noch während des Verpressens möglich.

Bei nach herkömmlichen Verfahren hergestellten Formteilen tritt bisweilen ein Verziehen der Formteile nach dem Verdichten auf. Da aber der Wassergehalt erfindungsgemäß auf ein Mindestmaß reduziert ist und wegen der besseren Festigkeitswerte auch der Zementgehalt reduziert sein kann, sind solcherlei Effekte bei dem erfindungsgemäßen Herstellungsverfahren nicht zu beobachten. Vielmehr sind die hochverdichteten Formteile mit der präzisen Steuertechnik von modernen Pressen mit höchster Maßgenauigkeit herstellbar.

Die Verarbeitung der Mischung in rieselfähigem, d.h. wasserarmem Zustand machen Trocknungsprozesse nach dem Abbindevorgang überflüssig. Die hohe Grünstandsfestigkeit der Formteile erlaubt ein Aushärten an der Luft ohne besondere Vorkehrungen. Tatsächlich sind die Formteile bereits nach dem Verdichtungsprozeß nicht nur palettierbar, sondern auch transportierbar. Entscheidende Produktionsschritte wie Zwischenlagerung und Nachtrocknung können eingespart werden. Damit verbunden ist ein hoher Platz- und Zeitgewinn. Darüber hinaus werden auch die Kosten entsprechend verringert.

Mithin ermöglichen Formschnellwechselsysteme an Hochdruckpressen eine "Just-in-Time"-Produktion und -Lieferung.

Wegen der erheblichen Lärmentwicklung bei herkömmlichen Herstellungsverfahren waren Lärmschutzeinrichtungen sowie besondere Fundamentauslegungen im Hinblick auf die Vibrationen erforderlich. Da nach dem erfindungsgemäßen Verfahren keine Rüttler oder Vibratoren eingesetzt werden, sind derlei Vorkehrungen nicht erforderlich. Hier bieten die in der Hochdruckpreßtechnik verwendeten fixierten Unterstempel entscheidende Vorteile.

Rüttler und Vibratoren unterliegen erheblichem Verschleiß. Mithin sind auch die Standzeiten entsprechend gering. Auch hier bietet das erfindungsgemäße Verfahren den erheblichen Vorteil, daß die Preßformen keinem solchen Verschleiß unterliegen.

Nach einer besonders bevorzugten Ausführungsform der Erfindung ist das Mischungsverhältnis von Wasser und Zement annähemd stöchiometrisch. Dadurch wird sichergestellt, daß auf der einen Seite nicht unnötig viel Zement beigemischt wird, wodurch die Kosten gering gehalten werden. Auf der anderen Seite ist sichergestellt, daß das beigemischte Wasser vollständig reagiert, weshalb keinerlei Trocknung hinterher notwendig ist.

Als besonders vorteilhaft und mit herkömmlichen Verfahren nicht darstellbar wird erfindungsgemäß weiter bevorzugt, daß der Anteil von Stoffen mit einer Partikelgröße von weniger als 2 mm (Durchmesser) in der Ausgangsmischung mehr als 40 % der Gesamtmasse beträgt.

Insbesondere bei feinkörnigen Rezepturen kann erfindungsgemäß ein Entlüftungsschritt während des Verpressens vorgesehen sein.

Zur weiteren Optimierung ist es erfindungsgemäß bevorzugt, daß die Preßmasse vor dem Verpressen und/oder während des Verpressens mit Unterdruck, beispielsweise Vakuum, beaufschlagt wird.

Bevorzugt erfolgt ein Befüllen einer Preßform mit einem Bereich geringerer Dicke im Vergleich mit einem anderen Bereich unter Unterstempelanhebung in dem Bereich geringerer Dicke. Dadurch wird eine gleichmäßige Verdichtung des herzustellenden Formteils erreicht.

Ferner ist es erfindungsgemäß bevorzugt, daß zwei oder mehr Mischungen schichtweise in Preßrichtung hintereinanderliegend verpreßt werden. Dadurch kann beispielsweise im Inneren des Formteils qualitativ minderwertiges Material oder optisch weniger ansprechendes Material zur Verwendung kommen. Auch lassen sich beispielsweise für architektonische Anwendungen Oberflächenmuster oder farbliche Kompositionen in der Außenschicht leicht darstellen, ohne daß auch der innen liegende Kern entsprechend gestaltet sein müßte. Ferner sind auch Reliefs reproduzierbar. Insbesondere im Hinblick auf die hohen Kosten von Farbkörpern ist es nach dieser Ausgestaltung der Erfindung möglich, erheblich preiswerter zu produzieren.

Dabei kann mindestens eine Schicht des Formteils ohne Bindemittelzusatz in die in Preßrichtung dahinterliegende Schicht eingedrückt werden.

Die vorstehend beschriebene Schichtung kann auch alternativ oder zusätzlich in Richtung quer zur Preßrichtung verwirklicht werden.

Eine Deckschicht des Formteils kann erfindungsgemäß als Slurry aufgebracht werden.

Für den Fall, daß mindestens zwei Formteile nacheinander hergestellt werden, sieht die Erfindung bevorzugt vor, daß eine Abweichung der Höhe des von den beiden Formteilen früher hergestellten Formteils von einer vorgegebenen Höhe ermittelt und die Füllung für die Pressung des von den beiden Formteilen später herzustellenden Formteils auf der Grundlage der Füllung für die Pressung des früher hergestellten Formteils und der Abweichung vorgenommen wird. Durch diese Rückkopplung eines Prüfergebnisses ist ein sehr einfacher Weg gefunden worden, die Maßhaltigkeit von Formteilen sicherzustellen.

Dabei kann die Füllung des später herzustellenden Formteils wie die Füllung des früher hergestellten Formteils vorgenommen werden, wenn die Abweichung innerhalb einer Bandbreite von +-2% der vorgegebenen Formteilhöhe liegt. Diese Maßnahme vereinfacht das Herstellungsvewrfahren dann, wenn eine vorgegebene Bandbreite eingehalten wird, weshalb in einem solchen Fall Korrekturschritte eingespart werden können. Selbstverständlich sind auch größere und geringere Bandbreiten denkbar.

Ein mit dem erfindungsgemäßen Verfahren hergestelltes Formteil kann eine Armierung enthalten, wobei es sich bevorzugt um Fasern, Nadeln und/oder Späne handelt.

Ferner ist es bevorzugt erfindungsgemäß vorgesehen, daß das Material an mindestens einer der Oberflächen des Formteils abriebfest ist. Da nämlich selbstverständlich abriebfeste Materialien teurer als andere Materialien sind, können Kosten dadurch gespart werden, daß eben nur eine besonders großen Belastungen ausgesetzte Oberfläche aus abriebfestem Material ist. Selbstverständlich kann aber auch das gesamte für das Formteil verwendete Material abriebfest ausgeführt sein.

Ferner kann erfindungsgemäß das Material an mindestens einer der Oberflächen des Formteils elastisch sein. Diese Ausgestaltung kommt insbesondere für die Oberseite des Formteils in Form eines Bausteins in Betracht. Es können aber auch benachbarten Bausteinen zugewandte Seiten elastisch ausgeführt sein, um eventuelle Verschiebungen ausgleichen zu können. Selbstverständlich gilt auch hier, daß auch das gesamte für das Formteil verwendete Material elastisch sein kann.

Vorteilhaft enthält das Formteil Abfall- und/oder Recyclingprodukte, wobei es sich um Reststoffe aus Verbrennungsanlagen, Aschen, Stäube usw. handeln kann.

Ferner kann die Mischung auch Schluffsande und/oder Alpha-Hydrat als einen Zuschlagstoff enthalten.

Schließlich kann es sich bei dem Formteil nicht nur um einen Baustein, sondern auch um einen Behälter und/oder ein Rohr handeln.

Nachstehend ist die Erfindung unter Bezugnahme auf die beiliegende Zeichnung mit weiteren Einzelheiten näher erläutert. Dabei zeigen:
- Fig. 1: schematisch eine Presse mit einem Formschnellwechselsystem,
- Fig. 2: schematisch eine Presse mit drei Füllschiebem und
- Fig. 3: eine schematische Erläuterung der Vorgehensweise bei der Unterstempelanhebung.

Bei der in Fig. 1 gezeigten Presse mit Formwechselsystem handelt es sich um das Formwechselkonzept Hydrofast. Das System beinhaltet eine mit der Bezugszahl 10 bezeichnete Presse mit einem Oberstempel 12, einem Formrahmen 14 und einem Unterstempel 16.

Dieses Formwechselsystem ermöglicht einen halbautomatischen Formwechsel des kompletten Formpakets. Dazu wird nach dem Lösen des Oberstempels 12, des Unterstempels 16 und des Formrahmens 14 das gesamte Formpaket über einen Hydraulikzylinder 18 auf einen Rollbock 20 vor die Presse 10 geschoben.

Fig. 2 zeigt die teilweise geschnittene Draufsicht auf eine Presse, die von der Anmelderin unter der Bezeichnung Sigma 650 ZS vertrieben wird. Die Presse ist mit der Bezugszahl 22 bezeichnet. Sie weist drei Füllschieber 24, 26 und 28 auf, die in jeweils durch Doppelpfeile angedeuteten Richtungen relativ zu der Presse verschiebbar sind. Die Füllschieber dienen dabei zum Einfüllen unterschiedlicher Deck- bzw. Grundmassen.

Fig. 3a zeigt ein Formteil, das zwei Bereiche unterschiedlicher Dicke hat, nämlich einen dünneren Bereich (Zone A) und einen dickeren Bereich (Zone B).

Fig. 3b zeigt schematisch eine Preßform zur Herstellung des Formteils nach Fig. 3a.

Man erkennt, daß bei vollständiger Befüllung der Preßform, wie sie in Fig. 3b dargestellt ist, und darauffolgender Verdichtung durch Herauffahren des Unterstempels in Richtung Oberstempel im Bereich der Zone B eine Verdichtung mit einem Faktor 2 : 1 erfolgen würde, während in der Zone A der Verdichtungsfaktor 3 : 1 betragen würde.

Daher wird in dem beschriebenen Fall der Unterstempel zum Befüllen der Form teilweise, d.h. in der Zone A bis zu der in Fig. 3b gezeigten Strichellinie 30 angehoben. Ein darauffolgendes Verdichten der Form führt in beiden Zonen A und B zu der gleichen Verdichtung mit einem Faktor 2 : 1.

Das vorstehend beschriebene Verfahren wird als "Unterstempelanhebung" bezeichnet.

Bei der Verdichtung der Formteile wird nicht nur ein vorgegebener Druck eingehalten, sondern es wird auch der zurückgelegte Weg des jeweiligen Stempels überwacht. um die Maßhaltigkeit sicherzustellen.

Liegen der Druck oder der Stempelweg nicht auf dem vorgegebenen Sollwert, jedoch innerhalb von vorgegebenen Toleranzen, erfolgt eine Feinjustierung derart, daß eine weitere Annäherung an den Sollwert erfolgt. Bei Abweichungen außerhalb vorgegebener Toleranzbereiche wird eine Grobjustierung vorgenommen.

Das automatische Beenden des Verdichtungsvorgangs nach Zurücklegen des vorgegebenen Weges des Stempels wird als "Weg-Abschaltung" bezeichnet.

## Patentansprüche

1. Verfahren zum Herstellen eines Formteils aus mindestens einer Mischung mit mindestens den Bestandteilen Sand, Zuschlagstoffe, Zement und Wasser, **dadurch gekennzeichnet, daß** die zu einer rieselfähigen Mischung vermischten Bestandteile, wobei der Anteil von Stoffen mit einer Partikelgröße von weniger als 2 mm Durchmesser in der Ausgangsmischung mehr als 40 % Gesamtmasse beträgt, mit einem zur vollständigen Reaktion des Zementes ausreichenden Wasseranteil mit die unverzügliche Reaktion von Wasser und Zement beschleunigenden Drücken von mindestens 5 kN/cm² zu einem Formteil verpreßt werden.

2. Verfahren nach Anspruch 1, **gekennzeichnet durch** einen Entlüftungsschritt während des Verpressens.

3. Verfahren nach einem der vorangehenden Ansprüche, **gekennzeichnet durch** Beaufschlagen der Preßmasse mit Unterdruck vor dem Verpressen und/oder während des Verpressens.

4. Verfahren nach einem der vorangehenden Ansprüche, bei dem eine Presse mit einer Preßform mit anhebbarem Unterstempel mit dem Schüttgut befüllt wird, **dadurch gekennzeichnet, daß** ein Befüllen der Preßform mit einem Bereich (A) geringerer Dicke im Vergleich mit einem anderen Bereich (B) unter Unterstempelanhebung in dem Bereich (A) geringerer Dicke erfolgt.

5. Verfahren nach einem der vorangehenden Ansprüche, **dadurch gekennzeichnet, daß** zwei oder mehr Mischungen schichtweise in Preßrichtung hintereinanderliegend verpreßt werden.

6. Verfahren nach Anspruch 5, **dadurch gekennzeichnet, daß** mindestens eine Schicht des Formteils ohne Bindemittelzusatz in die in Preßrichtung dahinterliegende Schicht eingedrückt wird.

7. Verfahren nach einem der vorangehenden Ansprüche, **dadurch gekennzeichnet, daß** zwei oder mehr Mischungen schichtweise in Richtung quer zur Preßrichtung hintereinanderliegend verpreßt werden.

8. Verfahren nach einem der vorangehenden Ansprüche, **dadurch gekennzeichnet, daß** eine Deckschicht des Formteils als Slurry aufgebracht wird.

9. Verfahren nach einem der vorangehenden Ansprüche, bei dem mindestens zwei Formteile nacheinander hergestellt werden, **dadurch gekennzeichnet, daß** eine Abweichung der Höhe des von den beiden Formteilen früher hergestellten Formteils von einer vorgegebenen Höhe ermittelt und die Füllung für die Pressung des von den beiden Formteilen später hergestellten Formteils auf der Grundlage der Füllung für die Pressung des früher hergestellten Formteils und der Abweichung vorgenommen wird.

10. Verfahren nach Anspruch 9, **dadurch gekennzeichnet, daß** die Füllung für die Pressung des später herzustellenden Formteils wie die Füllung des früher hergestellten Formteils vorgenommen wird, wenn die Abweichung innerhalb einer Bandbreite von +-2 % der vorgegebenen Formteilhöhe liegt.

## Claims

1. A method of producing a moulded article from at least one mixture with at least the constituents of sand, aggregates, cement and water, **characterized in that** the constituents mixed to form a pourable mixture - the proportion of substances with a particle size of less than 2 mm in diameter in the starting mixture amounting to more than 40% of the overall mass - with a proportion of water sufficient for the complete reaction of the cement are pressed at pressures of at least 5 kN/cm² accelerating the immediate reaction of water and cement so as to form a moulded article.

2. A method according to Claim 1, **characterized by** an aerating step during the pressing.

3. A method according to one of the preceding Claims, **characterized by** acting upon the pressed mass with under-pressure before the pressing and/or during the pressing.

4. A method according to one of the preceding Claims, in which a press with a press mould with a liftable lower die is filled with the bulk material, **characterized in that** the press mould is filled with a region (**A**) of lesser thickness as compared with another region (**B**) as the lower die is lifted in the region (**A**) of lesser thickness.

5. A method according to one of the preceding Claims, **characterized in that** two or more mixtures are pressed layer-by-layer in the pressing direction whilst arranged one behind the other.

6. A method according to Claim 5, **characterized in that** at least one layer of the moulded article is pressed without the addition of a binder into the layer situated below in the pressing direction.

7. A method according to one of the preceding Claims, **characterized in that** two or more mixtures are pressed layer-by-layer in a direction transverse to the pressing direction whilst arranged one behind the other.

8. A method according to one of the preceding Claims, **characterized in that** a covering layer of the moulded article is applied as a slurry.

9. A method according to one of the preceding Claims, in which at least two moulded articles are produced in succession, **characterized in that** a deviation of the height of the moulded article produced previously from the two moulded articles from a pre-determined height is ascertained and the filling for the pressing of the moulded article produced subsequently from the two moulded articles is carried out on the basis of the filling for the pressing of the moulded article produced previously and of the deviation.

10. A method according to Claim 9, **characterized in that**, when the deviation is within a bandwidth of ±2% of the pre-determined height of the moulded article, the filling for the pressing of the moulded article to be produced subsequently is carried out like the filling of the moulded article produced previously.

## Revendications

1. Procédé de fabrication d'une pièce moulée à partir d'au moins un mélange avec au moins les composants sable, granulats, ciment et eau, **caractérisé en ce que** les composants mélangés pour former un mélange coulant, où la part de matières d'une grandeur de particules d'un diamètre inférieur à 2 mm représente dans le mélange de départ plus que 40% de la masse totale, avec une part en eau suffisante pour la réaction complète du ciment sont comprimés avec des pressions accélérant la réaction immédiate de l'eau et du ciment d'au moins 5 kN/cm² en une pièce moulée.

2. Procédé selon la revendication 1, **caractérisé par** une étape d'aération pendant la compression.

3. Procédé selon l'une des revendications précédentes, **caractérisé par** une sollicitation de la masse à presser en dépression avant la compression et/ou pendant la compression.

4. Procédé selon l'une des revendications précédentes, où une presse avec un moule de pressage à poinçon inférieur relevable est remplie avec les matières en vrac, **caractérisé en ce qu'**un remplissage du moule de pression a lieu dans une zone (A) d'une plus petite épaisseur en comparaison à une autre zone (B) avec un relevage du poinçon inférieur dans la zone (A) d'une plus petite épaisseur.

5. Procédé selon l'une des revendications précédentes, **caractérisé en ce que** deux mélanges ou plus sont comprimés en étant disposés par couches l'un derrière l'autre dans la direction de pressage.

6. Procédé selon la revendication 5, **caractérisé en ce qu'**au moins une couche de la pièce moulée est poussée sans addition de liant dans la couche située derrière dans la direction de compression.

7. Procédé selon l'une des revendications précédentes, **caractérisé en ce que** deux mélanges ou plus sont comprimés en étant disposés par couches les uns derrière les autres dans la direction transversalement à la direction de compression.

8. Procédé selon l'une des revendications précédentes, **caractérisé en ce qu'**une couche de couverture de la pièce moulée est appliquée comme boue.

9. Procédé selon l'une des revendications précédentes, où au moins deux pièces moulées sont fabriquées l'une après l'autre, **caractérisé en ce qu'**un écart de la hauteur de la pièce moulée fabriquée plutôt parmi les deux pièces moulées par rapport à une hauteur prédéterminée est déterminé, et que le remplissage pour le pressage de la pièce moulée fabriquée plus tard parmi les deux pièces moulées est effectué sur la base du remplissage pour le pressage de la pièce moulée fabriquée plus tôt et de l'écart.

10. Procédé selon la revendication 9, **caractérisé en ce que** le remplissage pour le pressage de la pièce moulée à fabriquer plus tard est effectué comme le remplissage de la pièce moulée fabriquée plus tôt lorsque l'écart se situe à l'intérieur d'une largeur de bande de ± 2% de la hauteur prédéterminée de la pièce moulée.
